# EUROPÄISCHE PATENTSCHRIFT

(11) **EP 0 298 952 B1**
(45) Veröffentlichungstag und Bekanntmachung des Hinweises auf die Patenterteilung: **15.01.1992**
(21) Anmeldenummer: 88890174.1
(22) Anmeldetag: 04.07.1988
(51) Int. Cl.: B61C 17/04, B61D 17/06

(54) **Führerstand eines Schienenfahrzeuges**
Driver's compartment for railway vehicle
Cabine de conduite de véhicule ferroviaire

(30) Priorität: 07.07.1987 AT 1716/87
(43) Veröffentlichungstag der Anmeldung: 11.01.1989
(73) Patentinhaber: ALEX. FRIEDMANN KOMMANDITGESELLSCHAFT, A-1020 Wien (AT)
(72) Erfinder: Konrad, Walter, A-1030 Wien (AT)
(74) Vertreter: Fuchs, Franz-Josef, Dr.-Ing.

(56) Entgegenhaltungen:
- CH-A- 248 990
- DE-A- 2 501 065
- DE-A- 2 853 659
- US-A- 3 763 761

## Beschreibung

Die Erfindung betrifft einen Führerstand eines Schienenfahrzeuges, mit einem Einstiegsraum und einer Zwischendecke, die mit der Führerstanddecke einen Luftverteilraum bildet, in den von einer Klimaanlage Luft gefördert wird, und wobei Schlitze zum Luftaustritt in den Führerstand vorgesehen sind.

Bei einem Führerstand der obengenannten und in der US-A-2170791 beschriebenen Art erfolgt eine Absaugung von Luft über ein mit seiner Längsachse vertikal in die Zwischendecke eingesetztes Rohrstück, das auch den Zugang zu einem dachseitig eingebauten Scheinwerfer von innen her ermöglicht. Bei dieser bekannten Anordnung kann Frischluft, die durch Schlitze von der Vorderseite des Führerstandes eintritt, über den Rohrquerschnitt und eine an einer hinteren Mantelseite des Rohrstückes angebrachte Jalousie bzw, Lochblende hindurch abgesaugt werden. Es besteht auch die Möglichkeit einer Absaugung der im Führerstand befindlichen Luft über eine in einer Trennwand zum Einstiegsraum knapp über den Boden eingesetzte Lochblende bzw. Jalousie. Bei dieser bekannten Anordnung ergeben sich aber aufgrund des verhältnismäßig komplizierten mechanischen Aufbaus Probleme bei der Wartung, sowohl des mechanischen als auch des elektrischen Teiles der Klimaanlage, insbesondere der im Luftverteilraum befindlichen, zur Luftmengenregelung dienenden Lochblende bzw. Jalousie. Vor allem hat das bekannte Belüftungssystem den Nachteil, daß die im Führerstand weilende Person einem Frischluftstrom ausgesetzt ist, der etwa in Sitzhöhe eintritt und sowohl in gleicher Höhe als auch über den Kopf hinweg austritt, wodurch unangenehme Zugerscheinungen entstehen.

Die DE-A-3314767 beschreibt eine Grubenlokomotive mit allseitig geschlossenem, insbesondere klimatisiertem Fahrerhaus, bei der ein Teil des Fahrerhauses in Lokomotivlängsrichtung verschieb- und verriegelbar mit der Lokomotive verbunden ist.

Mit dieser bekannten Anordnung wurden bis dahin bei Grubenlokomotiven mit seitlichem Einstieg vorhandene ergonomische Probleme gelöst, die sich aus den sehr geringen Abmessungen einer Grubenlokomotive ergeben. Bei einem Fahrerhaus dieser bekannten Grubenlokomotive sind für die Klimatisierungsluft Austrittsschlitze vorgesehen, die im Randbereich der Rückwand des Fahrerhauses angeordnet sind. Die Austrittsschlitze erstrecken sich längs der Seitenwände und längs des Daches. Unter dem Fahrersitz sind die Absaugöffnungen für die zugeführte Klimatisierungsluft vorgesehen.

Auch bei dieser bekannten Anordnung treten unangenehme Zugerscheinungen auf.

DE-A-2853659 weist einen Fahrzeug auf, dessen Führerstand mit einem Einstiegraum versehen ist, in dem sich der Fahrerplatz befindet. Letzterer ist jedoch mit einer eigenen Klimatisierungsanordnung versehen, die von derjenigen des Fahrgastraumes getrennt ist.

Ziel der Erfindung ist es, die Nachteile der oben erwähnten bekannten Anordnungen zu vermeiden und einen Führerstand der eingangs beschriebenen Art zu schaffen, der sich durch einfachen Aufbau, besonders günstige Strömungsverhältnisse und eine wirksame Klimatisierung auszeichnet.

Dieses Ziel wird erfindungsgemäß dadurch erreicht, daß der Luftverteilraum eine im Vergleich zur Gesamthöhe des Führerstandes geringe Höhe besitzt und an drei Rändern der Zwischendecke über verstellbare Luftausblasöffnungen bzw. Ausblasschlitze mit dem Führerstand strömungsverbunden ist und von einem an den Einstiegsraum anschließenden Rand der Zwischendecke eine im wesentlichen horizontale Überströmung in den Einstiegsraum vorgesehen ist, zu welchem Zweck in diesem Bereich eine Lochblende vorgesehen ist, die zur Verstellung des Durchströmquerschnittes verschiebbar ist. Durch diese Maßnahmen werden bei minimalem Bauaufwand eine sehr gute Führung, Verteilung und Regelung der durch das Klimaaggregat zugeführten Luft unter Vermeidung von Zugerscheinungen gewährleistet. Außerdem wird durch die erfindungsgemäße Bauweise sichergestellt, daß der Führerstand bei Einsatz des Schienenfahrzeuges in Hochtemperatur-Klimazonen sicher gekühlt wird, da der durch den Luftverteilraum begrenzte gleichmäßige Luftstrom auch eine wirksanme Abschirmung bildet.

Eine vorzugsweise Ausführungsform der Erfindung, mit der die Wirksamkeit der Klimaanlage weiter erhöht wird, ist, daß mindestens die in Fahrtrichtung verlaufenden Ränder der Decke des Führerstandes und der Zwischendecke, vorzugsweise um etwa 45°, abgeschrägt sind und sich in diesen Abschrägungen die Ausblasöffnungen bzw. Ausblasschlitze des Luftverteilraumes befinden.

Nach einer anderen Ausführungsform der Erfindung wird eine besonders effiziente Regelung des Luftdurchsatzes dadurch gewährleistet, daß die Querschnitte der an den Rändern der Zwischendecke vorgesehen Luftausblasöffnungen bzw. Luftausblasschlitze durch vorzugsweise von Hand oder von Stellmotoren betätigbare Schieber einstellbar sind.

Eine besonders vorteilhafte Ausführungsform der Erfindung ist, daß die an dem an den Einstiegsraum anschließenden Rand der Zwischendecke angebrachte Lochblende in einem in diesem Bereich angebrachten perforierten, Z-förmigen Winkelstück, das auch zur Abstützung der Zwischendecke dient, verschiebbar gelagert ist.

Eine besonders gleichmäßige Regelung des Luftstromes und der Temperatur wird dadurch möglich, daß das Klimaaggregat der Klimaanlage etwa in der Mitte der Zwischendecke eingesetzt ist und mit dem Ansaugstutzen in den Führerstand ragt.

Die Erfindung soll nun anhand eines in der schematischen Zeichnung dargestellten Ausführungsbeispieles näher beschrieben werden. In der Zeichnung zeigen
Fig. 1 einen teilweisen Schnitt durch einen Führerstand nach der Linie I-I in Fig. 4,
Fig. 2 ein Detail aus Fig. 1,
Fig. 3 die Luftverteilung im Deckenabschnitt,
Fig. 4 einen Längsschnitt nach der Linie IV-IV in Fig. 1 und
Fig. 5 ein Detail der Luftführung an der Decke des Führerstandes.

Gemäß der Zeichnung ist eine Zwischendecke 1 vorhanden, welche mit der Decke 2 des Führerstandes 3 einen Verteilraum 4 bildet, in den Verteilraum 4 fördert das Klimaaggregat 5 der Klimaanlage 6 die aufbereitete Luft. Letztere strömt über an Rändern 7 in Bereichen 9 der Zwischendecke 1 vorgesehene Öffnungen 8 bzw. Schlitze 10 ab. Insbesondere aus Fig. 3 ist ersichtlich, daß die aufbereitete Luft in drei Bereichen 9 der Zwischendecke 1 über Öffnungen 8 in den Führerstand 3 gelangt und am vierten, an den Einstiegsraum 11 anschließenden Rand 12 eine im wesentlichen horizontale Überströmung in den Einstiegsraum 11 erfolgt. Die Steuerung der Klimaanlage 6 erfolgt über die Luftmenge und/oder die Temperatur der aufbereiteten Luft. Die Querschnitte der Öffnungen 8 bzw. Schlitze 10 sind durch vorzugsweise von Hand oder von Stellmotoren betätigbare Schieber 13 (siehe insbesondere gemäß Anordnung von Fig. 2) einstellbar. Wie aus den Fig. 1 und 4 ersichtlich, ragt das Klimaaggregat 5 mit dem Ansaugstutzen 5˝ zumindest teilweise in den Luftverteilraum 4. Die an der Decke 2 des Führerstandes 3 angeordneten Luftaustritte können schlitzdüsenartige Auslässe oder über die ganze Breite des Führerstandes gehende Schlitze sein.

Die Luftströmung im Führerstand ist durch Pfeile angedeutet. Die Luft wird von außen entlang der Pfeile A, B und/oder von innen entlang der Pfeile C vom Klimaaggregat 5 der Klimaanlage 6 angesaugt, die vorzugsweise am Dach des Führerstandes 3 angeordnet ist. Wie aus Fig. 3 ersichtlich und durch Pfeile angedeutet, wird die angesaugte Luft in dem zwischen der Decke 2 und der Zwischendecke 1 befindlichen Verteilraum 4 radial ausgeblasen und tritt an den Rändern des Verteilraumes 4 aus. Wahlweise kann das Klimaaggregat, wie bei 5′ angedeutet, auch an der Vorder- oder Rückseite des Führerstandes 3 angebracht sein, wobei die Luft über mindestens einen Kanal 14 in den Verteilraum 4 zwischen der Decke 2 und der Zwischendecke 1 geblasen wird. Die in dem als Doppelführerstand ausgebildeten Führerstand 3 angebrachten Steuerpulte 15, 16 sind vorzugsweise "schwebend" bzw. freitragend angeordnet, um eine noch bessere Luftverteilung zu ermöglichen. Zwischen den Steuerpulten 15 und 16 ist ein Drehsessel 17 zur Anpassung an die Fahrtrichtung mit strichlierten Linien angedeutet. Im Führerstandsgehäuse ist auf jeder Seite ein Fenster 18 und eine Einstiegstür 19 mit Fenster 26 angebracht, welche den Zutritt zu den Steuerpulten 15, 16 bzw. zum Drehsessel 17 bzw. zu einem mit einem Klappbett 20 versehenen Ruheraum ermöglicht. In der Fig. 2 ist im Detail eine vorzugsweise Ausführungsform einer mit einer Lochblende 21 ausgerüsteten, mit Austrittsöffnungen 8 versehenen Luftzufuhrvorrichtung 22 für den Führerstand 3 dargestellt. Der Handgriff für die in Längsrichtung der Luftzufuhrvorrichtung 22 verschiebbare Lochblende ist mit 23 bezeichnet. Wahlweise ist es auch möglich, ein Lufttransportaggregat sowohl an mindestens einer Stirnseite als auch am Dach des Führerstandsgehäuses zum gesonderten Lufteintritt und Luftaustritt vorzusehen. Wie aus der Zeichnung ersichtlich, ist die Zwischendecke 2 im Bereich der Luftzufuhrvorrichtung 22 in einem Winkel von etwa 45° zum Boden 24 des Führerstandes 3 geneigt. Der Führerstand kann sich auf jedem beliebigen Schienenfahrzeug, wie einer Verschublok, einer Gleisbaumaschine, einer Draisine od. dgl. befinden.

In Fig. 5 ist eine spezielle Luftzufuhrvorrichtung 27 im Schnitt dargestellt. Hiebei ist vorzugsweise eine Lochblende 28 innerhalb eines an der Decke 2 und an der zwischendecke 1 angebrachten, perforierten, Z-förmigen Winkelstükkes 29 verschiebbar, wodurch auf besonders einfache Weise eine Regelung des Luftstromes erzielt werden kann. Die Schieber bzw. Lochblenden 21 bzw. 28 können von Elektromotoren angetrieben sein, die durch eine Regelvorrichtung, z.B. für Temperatur bzw. Luftmenge, gesteuert werden, Die Anordnung nach Fig. 5 befindet sich vorzugsweise an jenem Rand 12 der Zwischendecke 1, der dem mit dem Klappbett 20 versehenen Ruheraum 11 zugewandt ist. Daher wird die Luftströmung den räumlichen Bedingungen des Führerstandes individuell angepaßt. Es kann somit, wie insbesondere in Fig. 4 durch Pfeile angedeutet, zu einer besonders guten und gleichmäßigen Durchlüftung des gesamten Innenraumes des Führerstandes durch Luftlängs-und Luftquerströme kommen, welche außerdem eine gute Mischung der einzelnen Luftbereiche ermöglicht. Besonders vorteilhaft ist der vorzugsweise lediglich seitlich angebrachte Lufteinlaß entlang der Pfeile B beim Klimaaggregat 5. Hiedurch wird eine ungünstige Beeinflussung durch den Fahrtwind vermieden. Die Herstellungskosten bzw. Wartungskosten der beim erfindungsgemäßen Führerstand verwendeten Klimaanlage lassen sich niedrig halten, da die Anlage kompakt und konstruktiv einfach aufgebaut ist.

Bei der Erfindung ist eine Vielzahl von Möglichkeiten gegeben, die Anbringung von Klimaaggregaten, Leitplatten, Lochblenden, Luftzufuhreinrichtungen usw. zu variieren, um eine optimale Luftverteilung zu erreichen. Zum Beispiel kann die Zwischendecke 1 entsprechend an die Luftströme angepaßt und eventuell unterteilt sein.

Die gesamte Klimaanlage kann vorzugsweise als Baukastensystem ausgebildet sein. Dieses besteht vorzugsweise aus z.B. durch Schraubverbindungen od. dgl. leicht lösbaren Teile, wie KLimaaggregat, Zwischendecke od. dgl. Die Teile sind entsprechend dimensioniert und die Leitungsverbindungen, sowohl der Luftleiträume als auch der elektrischen Einrichtungen, können steckbar sein.

## Patentansprüche

1. Führerstand eines Schienenfahrzeuges, mit einem Einstiegsraum (11) und einer Zwischendecke (1), die mit der Führerstanddecke einen Luftverteilraum (4) bildet, in den von einer Klimaanlage Luft gefördet wird, und wobei Schlitze (10) zum Luftaustritt in den Führerstand vorgesehen sind, wobei der Luftverteilraum eine im Vergleich zur Gesamthöhe des Führerstandes geringe Höhe besitzt, **dadurch** **gekennzeichnet**, daß der Luftverteilraum (4) an drei Rändern (7) der Zwischendecke (1) über verstellbare Luftausblasöffnungen (8) bzw. Ausblasschlitze (10) mit dem Führerstand strömungsverbunden ist und von einem an den Einstiegsraum (11) anschließenden Rand (12) der Zwischendecke (1) eine im wesentlichen horizontale Überströmung in den Einstiegsraum (11) vorgesehen ist, zu welchem Zweck in diesem Bereich eine Lochblende (28) vorgesehen ist, die zur Verstellung des Durchströmquerschnittes verschiebbar ist.

2. Führerstand nach Anspruch 1, **dadurch** **gekennzeichnet,** daß die Querschnitte der an den Rändern (7) der Zwischendecke (1) vorgesehenen Luftausblasöffnungen (8) bzw. Luftausblasschlitze (10) durch vorzugsweise von Hand oder von Stellmotoren betätigbare Schieber (13) einstellbar sind.

3. Führerstand nach Anspruch 1 oder 2, **dadurch** **gekennzeichnet,** daß die an dem an den Einstiegsraum (11) anschließenden Rand (12) der Zwischendecke (1) angebrachte Lochblende (28) in einem in diesem Bereich angebrachten perforierten, Z-förmigen Winkelstück (29), das auch zur Abstützung der Zwischendecke (1) dient, verschiebbar gelagert ist.

## Claims

1. Driver's compartment of a rail vehicle, having an entry vestibule (11) and an intermediate ceiling (1), which with the driver's compartment ceiling forms an air distributing space (4), into which air is conveyed from an air-conditioning system, and slits (10) being provided for the outlet of air into the driver's compartment, the air distributing space having a small height in comparison with the overall height of the driver's compartment, characterised in that the air distributing space (4) is flow-connected at three edges (7) of the intermediate ceiling (1) via adjustable air blow-out openings (8) or blow-out slits (10) to the driver's compartment and an essentially horizontal overflowing into the entry vestibule (11) is intended from an edge (12) of the intermediate ceiling (1) adjoining the entry vestibule (11), for which purpose there is provided in this region an apertured partition (28), which is displaceable for adjustment of the through-flow cross-section.

2. Driver's compartment according to Claim 1, characterised in that the cross-sections of the air blow-out openings (8) or air blow-out slits (10) provided at the edges (7) of the intermediate ceiling (1) can be set by slides (13) which can preferably be operated manually or by servomotors.

3. Driver's compartment according to Claim 1 or 2, characterised in that the apertured partition (28) attached at the edge (12) of the intermediate ceiling (1) adjoining the entry vestibule (11) is mounted displaceably in a perforated, Z-shaped angle piece (29) which is attached in this region and serves also for supporting the intermediate ceiling (1).

## Revendications

1. Cabine de conduite d'un véhicule sur rails comportant un espace de montée (11) et un plafond intermédiaire (1) qui forme avec le plafond de la cabine de conduite un espace (4) de répartition de l'air, dans lequel de l'air est entraîné par une installation de climatisation, et dans laquelle des fentes (10) sont prévues pour l'évacuation de l'air à l'intérieur de la cabine de conduite, l'espace de répartition de l'air possédant une hauteur faible par rapport à la hauteur totale de la cabine de conduite, caractérisée par le fait que l'espace (4) de répartition de l'air est raccordé, d'une manière permettant un écoulement d'air, à la cabine de conduite, au niveau de trois bords (7) du plafond intermédiaire (1), au moyen d'ouvertures réglables (8) de soufflage de l'air ou de fentes réglables (10) de soufflage de l'air, et qu'il est prévu un écoulement intensifié sensiblement horizontal dans l'espace de montée (11), à partir d'un bord (12) du plafond intermédiaire (1), qui se raccorde à l'espace de montée (11), et à cet effet, il est prévu, dans cette zone, un diaphragme perforé (28) qui est déplaçable pour le réglage de la section transversale d'écoulement.

2. Cabine de conduite suivant la revendication 1, caractérisée par le fait que les sections transversales des ouvertures (8) de soufflage de l'air ou les fentes (10) de soufflage de l'air, qui sont prévues dans les bords (7) du plafond intermédiaire (1), peuvent être réglées par des tiroirs (13) pouvant être actionnés de préférence manuellement ou au moyen de servomoteurs.

3. Cabine de conduite suivant la revendication 1 ou 2, caractérisée par le fait que le diaphragme perforé (28), qui est disposé sur le bord (12), qui se raccorde à l'espace de montée (11), du plafond intermédiaire (1), est monté de manière à être déplaçable dans une pièce coudée perforée en forme de Z (29), qui est installée dans cette zone et sert également à supporter le plafond intermédiaire (1).
